# FASCICULE DE BREVET EUROPEEN

(11) **EP 3 620 589 B1**
(45) Date de publication et mention de la délivrance du brevet: **09.04.2025**
(21) Numéro de dépôt: 19190134.7
(22) Date de dépôt: 05.08.2019
(51) Int. Cl.: E04F 15/02, E04F 15/10, B32B 25/00

(54) **DALLE AUTOBLOQUANTE POUR REVÊTEMENT DE SOL ET PROCÉDÉ DE FABRICATION D'UN TEL CARREAU**
SELBSTVERRIEGELNDE PLATTE FÜR BODENBELÄGE UND VERFAHREN ZUR HERSTELLUNG SOLCHER PLATTEN
SELF-LOCKING TILE FOR FLOOR COVERING AND THE METHOD FOR MANUFACTURING SUCH TILE

(30) Priorité: 07.09.2018 FR 1858065
(43) Date de publication de la demande: 11.03.2020
(73) Titulaire: GERFLOR, 69100 Villeurbanne (FR)
(72) Inventeur: CESTARI, Marc, 92400 Courbevoie (FR); THILL, Olivier, 26130 Clansayes (FR)
(74) Mandataire: Cabinet Laurent & Charras

(56) Documents cités:
- EP-A1- 2 777 928
- EP-A1- 3 095 927
- WO-A1-2015/170274
- DE-U1- 20 215 223
- US-A1- 2003 131 549
- US-A1- 2009 031 662

## Description

### DOMAINE TECHNIQUE

La présente invention se rapporte au domaine technique des revêtements de sol, et concerne plus particulièrement une dalle autobloquante pour revêtement de sol, c'est-à-dire du type comprenant, sur ses quatre côtés, des moyens d'assemblage mâle en saillies en complémentarité d'assemblage avec des moyens d'assemblage femelle définis entre deux moyens d'assemblage mâle, permettant une pose des dalles par assemblage vertical.

### ART ANTERIEUR

Dans le domaine des revêtements de sol, il est bien connu des dalles, de forme carrée ou rectangulaire, présentant une structure multicouche comprenant au moins une couche d'envers, et une couche décor liée à la couche d'envers. Pour assurer l'assemblage vertical de deux dalles adjacentes, ce type de dalle comprend sur ses quatre côtés des moyens d'assemblage mâle/femelle, par exemple en queues d'arondes.

Les quatre côtés de la dalle sont généralement strictement identiques de sorte que, lors de l'assemblage, n'importe quel côté d'une dalle peut être assemblé à l'un quelconque des côtés d'une dalle adjacente.

L'inconvénient qui ressort de ce type de dalle est l'aspect peu esthétique de la frontière entre deux dalles adjacentes, lié à la forme en queue d'arondes des moyens d'assemblage.

Un autre inconvénient réside dans le fait que ladite frontière forme un interstice, en communication avec le sol sur lequel les dalles sont posées, et dans lequel de la saleté peut s'accumuler, et être difficilement retirable.

Un autre inconvénient de ce type de dalle réside également dans la configuration actuelle de la structure multicouche des dalles, de sorte que les moyens d'assemblage en queues d'aronde présentent une résistance relativement faible à la traction de deux dalles adjacentes en vue de les écarter l'une de l'autre.

Le document DE 202 15 223 U1 divulgue une dalle autobloquante pour revêtement de sol selon le préambule de la revendication 1.

### EXPOSE DE L'INVENTION

L'un des buts de l'invention est donc de remédier à ces inconvénients en proposant une dalle autobloquante pour revêtement de sol, notamment pour local à usage collectif où le trafic est important, de conception simple et peu onéreuse, permettant une pose rapide et aisée, tout en présentant un aspect esthétique amélioré.

Un objectif de l'invention est que la dalle soit classée U4P4S selon le classement de de la norme française U.P.E.C. En d'autres termes, le classement U4 signifie que la dalle est destinée aux locaux à usage collectif et qu'elle doit donc pouvoir résister, en subissant un trafic important, à l'encrassement, aux rayures, à l'abrasion, ne pas se tasser, ni changer d'aspect. Le classement P4S signifie que la dalle doit pouvoir être destinée aux locaux où circulent de façon usuelle des engins de manutention de charges lourdes ou des engins d'entretien lourds ou qui sont soumis à des chocs sévères.

Un autre objectif est de proposer une dalle présentant des valeurs de ripage conformes au niveau r1 voire r2 défini selon la méthode de « Détermination de la résistance au ripage _ Essai Mr.bis » décrite dans le e-Cahier n°3562 du Centre Scientifique et Technique du Bâtiment de mars 2007. Ce test consiste à rechercher la contrainte à appliquer sur un clou tronqué en acier de 3mm de diamètre, à partir de laquelle il y a pénétration irréversible (contrainte critique), et la contrainte à partir de laquelle il y a perforation du revêtement (contrainte maximale). Le niveau r1 est obtenu si la contrainte maximale est supérieure ou égale à 7N/mm². Le niveau r2 est obtenu si la contrainte critique est supérieure ou égale à 30N/mm² et si la contrainte maximale est supérieure ou égale à 1,5 fois la contrainte critique, ce qui correspond à une contrainte maximale supérieure ou égale 45N/ mm².

Un autre objectif de l'invention est de fournir une telle dalle permettant de diminuer l'accumulation de saleté dans l'interstice présente entre deux dalles adjacentes, et d'en faciliter son nettoyage.

Enfin, un autre objectif de l'invention est de fournir une telle dalle dont la résistance à la traction des moyens d'assemblage, lorsqu'ils sont assemblés, est accrue.

A cet effet, et conformément à l'invention, il est proposé une dalle autobloquante pour revêtement de sol selon la revendication 1.

Les moyens d'assemblage mâle et femelle présentent une forme générale de trapèze et plus particulièrement de queue d'aronde dont les arêtes sont arrondies.

Ainsi, selon l'invention, étant donné que la couche décor de forme générale carrée ou rectangulaire, recouvre sur deux côtés adjacents les moyens d'assemblage et les découvre sur deux côtés adjacents opposés, cela permet d'avoir une frontière rectiligne entre deux dalles adjacentes, participant ainsi à l'amélioration de l'aspect esthétique de la dalle.

De plus, étant donné que l'interstice visible entre deux dalles adjacentes ne suit plus une configuration sinusoïdale, mais plutôt rectiligne, cela limite l'accumulation de saletés entre deux dalles adjacentes. Notamment, l'interstice entre deux dalles adjacentes situé au droit d'un élément d'assemblage mâle est moins profond et accumule donc moins de saletés, facilitant ainsi le nettoyage.

Afin de diminuer davantage l'accumulation des saletés entre deux dalles adjacentes, la couche décor recouvre les moyens d'assemblage en débordant d'une distance au-delà de la couche d'envers, et découvre les moyens d'assemblage en étant en retrait par rapport aux moyens d'assemblage d'une distance correspondant à la distance de débordement de la couche décor.

Ainsi, l'interstice visible entre deux dalles adjacentes présente donc une profondeur diminuée, notamment égale à l'épaisseur de la couche décor. Ceci permet de diminuer l'accumulation de la saleté et de faciliter également son nettoyage, par exemple par aspiration.

L' armature de renfort est une grille de fibre de verre qui comprend au moins deux brins parallèles s'étendant dans l'axe de chaque moyen d'accouplement mâle.

De ce qui précède, cela permet d'améliorer la résistance à la traction des moyens d'assemblage, lorsqu'ils sont assemblés.

Selon une forme de réalisation particulière, la couche décor comprend au moins une couche de granulés pressés.

Selon une autre forme de réalisation, la couche décor comprend une couche d'usure transparente liée à un film décor. Dans cette configuration, la couche décor comprend, de préférence, une couche compacte liée à la couche d'usure, le film décor étant positionné entre la couche d'usure et la couche compacte. Toujours dans cette configuration, et afin d'améliorer la résistance au ripage, la couche d'envers comprend une deuxième armature de renfort liée à la surface de la couche d'envers.

La première armature de renfort est positionnée au milieu de l'épaisseur de la couche d'envers. Dans cette configuration, la couche d'envers comprend, par exemple, deux couches liées entre elles et positionnées de part et d'autre de l'armature de renfort.

La dalle selon l'invention présente une épaisseur comprise entre 4 et 8 mm. À titre d'exemple, la couche décor présente une épaisseur comprise entre 0,3 et 2 mm, tandis que la couche d'envers présente une épaisseur comprise entre 2 et 6 mm, et de préférence entre 2,5 et 5 mm.

La couche d'envers présente, par exemple, une raideur linéique supérieure à 2 N/mm², ou supérieure à 4 N/mm², ou supérieure à 6 N/mm². Une raideur linéique supérieure à 2N/mm² permet d'améliorer la résistance des moyens d'assemblage à la traction de deux dalles adjacentes en vue de les écarter l'une de l'autre. Une raideur linéique supérieure à 4N/mm² permet d'améliorer la résistance des moyens d'assemblage à la traction de deux dalles adjacentes, notamment lorsque la dalle est soumise à un trafic moyen. Une raideur linéique supérieure à 6N/mm² permet d'améliorer la résistance des moyens d'assemblage à la traction de deux dalles adjacentes, notamment quand la dalle est soumise à un trafic lourd. Pour un même effort subit par le revêtement, une raideur linéique supérieure à 6N/mm² permet de limiter l'apparition d'une frontière entre deux dalles adjacentes, améliorant ainsi l'esthétique et diminuant l'encrassement du revêtement de sol.

De façon générale, la couche d'envers est composée de 30 à 45 % de polychlorure de vinyle, de 10 à 20 % de plastifiant, de 10 à 60 % de charge et de 1 à 5 % d'additifs.

Selon une forme de réalisation particulière, la couche d'envers est composée de 41 % de polychlorure de vinyle, de 17 % de plastifiant, de 41 % de charge et de 1% d'additifs.

L'invention concerne également un procédé de fabrication avantageux d'une dalle du type précité selon les revendications 8 et 9.

Selon l'invention, et à partir d'une dalle présentant une structure multicouche comprenant au moins une couche d'envers présentant une armature de renfort dans son épaisseur, et une couche décor liée à la couche d'envers, par exemple par thermocollage, le procédé consiste :
- à usiner sur deux côtés adjacents et à partir de la couche d'envers, des moyens d'assemblage mâle et femelle complémentaires uniquement dans l'épaisseur de la couche d'envers ;
- à usiner sur deux côtés adjacents opposés, des moyens d'assemblage mâle et femelle complémentaires dans toute l'épaisseur de la structure multicouche ;
- à retirer par usinage la couche décor présente sur les moyens d'assemblage mâle des deux côtés adjacents opposés.

Selon l'invention, et à partir d'une couche d'envers présentant une armature de renfort dans son épaisseur, et d'une couche décor, le procédé consiste :
- à usiner sur quatre côtés de la couche d'envers, des moyens d'assemblage mâle et femelle complémentaires dans toute l'épaisseur de ladite couche d'envers ;
- à coller, voire à thermocoller, la couche décor sur les moyens d'assemblage mâle de deux côtés adjacents de manière à recouvrir totalement les moyens d'assemblage sur deux côtés adjacents de la couche d'envers et à laisser totalement découverts les moyens d'assemblage sur deux côtés adjacents opposés.

### DESCRIPTION SOMMAIRE DES FIGURES

D'autres avantages et caractéristiques ressortiront mieux de la description qui va suivre d'une unique variante d'exécution, donnée à titre d'exemple non limitatif, de la dalle autobloquante conforme à l'invention, en référence aux dessins annexés sur lesquels :
- la figure 1 est une vue de dessus d'une dalle pour revêtement de sol selon l'invention,
- la figure 2 est une vue de dessous d'une dalle pour revêtement de sol selon l'invention,
- la figure 3 est une vue de côté de la dalle au niveau du recouvrement de la couche décor,
- la figure 4 est une vue de côté de la dalle au niveau du retrait de la couche décor,
- la figure 5 est une vue de dessous de la dalle au niveau d'un coin de la dalle.

### DESCRIPTION DETAILLEE DE L'INVENTION

En référence aux figures 1 à 5, l'invention concerne une dalle (1) autobloquante destinée à constituer un revêtement de sol, et présente, par exemple, une forme carrée et est réalisée selon une structure multicouche. La dalle (1), et un ensemble de dalles (1) pourront être posés flottantes sur tous supports, neufs ou en rénovation.

En référence aux figures 3 et 4, la dalle (1) comprend ainsi une couche d'envers (2) présentant une épaisseur comprise entre 2 et 6 mm, et de préférence entre 2,5 et 5 mm, et destinée à être posée sur un sol, et une couche décor (3) présentant une épaisseur comprise entre 0,3 et 2 mm, liée à la couche d'envers (2) et destinée à former la surface de la dalle (1).

La couche décor (3) et la couche d'envers (2) sont superposées et reliées entre elles par tous moyens de liaison appropriés, tel que par collage par exemple. La couche décor (3) comprend par exemple au moins une couche de granulés pressés, ou une couche d'usure (3a) transparente liée à un film décor (3b) par exemple obtenu à partir de PVC. De façon alternative, le film décor (3b) peut être remplacé par une couche d'impression imprimée directement en envers de la couche d'usure (3a) transparente, par tout moyen connu.

Afin de ne pas dégrader l'aspect visuel et empêcher toute déformation de la couche décor (3) par la rugosité de la surface de la couche d'envers (2), celle-ci comprend avantageusement une couche compacte (3c), notamment sans agent gonflant, obtenue par pressage, calandrage ou extrusion et de préférence réalisée à partir de PVC plastifié. La couche compacte (3c) est liée à la couche d'usure (3a), le film décor (3b) étant positionné entre la couche d'usure (3a) et la couche compacte (3c).

Dans une première forme de réalisation, la couche décor (3) est une couche en granulés pressée comprenant 49% de polychlorure de vinyle, 20% de plastifiant, 30% de charge minérale, 1% d'additifs. Les propriétés mécaniques de cette couche décor (3) sont les suivantes :
- Module d'Young : 31 MPa
- Coefficient de poisson : 0.46
- Module de compressibilité : 129 MPa
- Module de cisaillement : 10.5 MPa

La couche d'envers (2) est, quant à elle, composée de 41 % de polychlorure de vinyle, de 17 % de plastifiant, et de 41 % de charge et de 1% d'additifs. De préférence, la couche d'envers (2) présente une raideur linéique supérieure à 2 N/mm², ou supérieure à 4 N/mm², ou supérieure à 6 N/mm².

Afin d'améliorer la résistance au grand trafic industriel, la couche d'envers (2) comprend une première armature de renfort (4a), sous la forme d'une grille de fibre de verre, et est positionnée au milieu de l'épaisseur de la couche d'envers (2).

Une armature de renfort (4a, 4b) se présente par exemple sous la forme d'une grille ou d'un quadrillage de fils textiles d'épaisseur négligeable. Les fils textiles de ladite armature de renfort sont par exemple obtenus à partir de fibres de verre, et sont de préférence espacés les uns des autres de 3 mm, selon les dimensions longitudinale et transversale, et présentent une masse linéique comprise entre 20 g/m et 70 g/m, avantageusement entre 35 g/m et 50 g/m.

Les propriétés mécaniques de cette couche d'envers (2) comprenant une première armature de renfort (4a) sont les suivantes :
- Module d'Young : 142 MPa
- Coefficient de poisson : 0.47
- Module de compressibilité : 789 MPa
- Module de cisaillement : 48 MPa

La couche d'envers (2) présente généralement une Dureté shore D selon la norme ISO 527 comprise entre 50 et 70.

La couche d'envers (2) présente généralement un Module élastique (MPa) compris entre 100 Mpa et 500 Mpa afin d'améliorer les propriétés de résistance au ripage du revêtement de sol.

Ces propriétés mécaniques en traction sont déterminées selon la norme ISO 527 sur un banc de traction type 5 Shimadzu Autograph AGS-X, sur des échantillons en forme d'haltères de 58 mm (longueur entre les mors) x 5 mm (largeur droite hors zone d'accroche) x 2 mm d'épaisseur, à une vitesse de 10 mm/min

Les couches d'envers (2) et décor (3) sont assemblées par thermocollage puis usinées selon le procédé de l'invention. Le revêtement de sol ainsi formé présente des valeurs de ripage conformes au niveau r1 voire r2 défini selon la méthode de « Détermination de la résistance au ripage _ Essai Mr.bis » décrite dans le e-Cahier n°3562 du Centre Scientifique et Technique du Bâtiment de mars 2007.

Dans une forme de réalisation particulière, la couche d'envers (2) comprend deux couches (2a, 2b) extrudées, calandrées ou pressées, liées entre elles et positionnées de part et d'autre de la première armature de renfort (4a).

A titre d'exemple, une première couche (2a) comprend environ 33% de PVC, 10% de plastifiants (DINP), 4% d'additifs (aides-procédé, stabilisants, pigments), 3 % de particules de PVC mélangées à des fibres de verre et 50% de charges ; la seconde couche (2b) comprend environ 33% de PVC, 10% de plastifiants (DINP), 4% d'additifs (aides procédé, stabilisants, pigments) et 53% de charges.

Lorsque la couche décor (3) comprend une couche compacte (3c) et afin d'améliorer la résistance au ripage, la couche d'envers (2) comprend une deuxième armature de renfort (4b), par exemple aussi sous la forme d'une grille en fibre de verre, liée à la surface de la couche d'envers (2).

En référence aux figures 1, 2 et 5, et pour assurer l'assemblage de deux dalles (1) adjacentes, la dalle (1) comprend sur ses quatre côtés des moyens d'assemblage mâle (5a) en saillie en complémentarité d'assemblage avec des moyens d'assemblage femelle (5b) définis entre deux moyens d'assemblage mâle (5a).

En particulier, et selon l'invention, les moyens d'assemblage mâle (5a) et femelle (5b) sont ménagés uniquement sur la couche d'envers (2) de la structure multicouche.

Les moyens d'assemblage (5a, 5b) présentent une forme générale de trapèze, et plus particulièrement de queues d'aronde dont les arrêtes sont arrondies.

Selon une autre caractéristique de l'invention, la couche décor (3) est positionnée sur la couche d'envers (2) de sorte à recouvrir totalement, sur deux côtés adjacents (1a), les moyens d'assemblage (5a, 5b), et de sorte à les découvrir totalement, c'est-à-dire à les laisser apparaitre, sur deux côtés adjacents opposés (1b).

Pour ce faire, il convient, à partir de la dalle (1) présentant une structure multicouche comprenant une couche d'envers (2) présentant une première armature de renfort (4a) dans son épaisseur, et une couche décor (3) liée à la couche d'envers (2) par thermocollage :
- d'usiner sur deux côtés adjacents (1a) et à partir de la couche d'envers (2), les moyens d'assemblage (5a, 5b) uniquement dans l'épaisseur de la couche d'envers (2) ;
- d'usiner sur deux côtés adjacents opposés (1b) les moyens d'assemblage (5a, 5b) dans toute l'épaisseur de la structure multicouche ;
- de retirer par usinage la couche décor (3) présente sur les moyens d'assemblage mâle (5a) des deux côtés adjacents opposés (1b).

Ainsi, il résulte de la présente invention, que la frontière visible entre deux dalles (1) adjacentes assemblées, est rectiligne au lieu de présenter une forme dite sinusoïdale initialement liée à la succession des moyens d'assemblage mâle (5a)/femelle (5b). Ceci permet d'améliorer l'esthétique générale du revêtement de sol après pose et assemblage des dalles (1).

De plus, étant donné que les moyens d'assemblage (5a, 5b) sont usinés dans une structure multicouche dont les couches sont déjà liées entre elles par thermocollage, la stabilité et la résistance de la dalle sont accrues. La dalle (1) peut ainsi prétendre au classement U4P4S.

Selon une forme de réalisation particulière, et en vue d'éviter l'accumulation des saletés dans l'interstice visible entre deux dalles (1) adjacentes, la couche décor (3) déborde d'une distance (d) au-delà de la couche d'envers (2) sur deux côtés adjacents (1a), et découvre les moyens d'assemblage (5a, 5b) des deux côté adjacents opposés (1b) en étant en retrait par rapport aux moyens d'assemblage (5a, 5b) d'une distance correspondant à la distance (d) de débordement de la couche décor (3). Ainsi, l'interstice rectiligne visible entre deux dalles (1) adjacentes présente une profondeur équivalente à l'épaisseur de la couche d'usure (3a), et n'est pas en communication directe avec le sol sur lequel est posée la dalle (1). De cette manière, les saletés accumulées dans l'interstice sont en quantité moindre, et peuvent être facilement retirées par aspiration par exemple.

Afin d'améliorer la résistance des moyens d'assemblage (5a, 5b) de deux dalles (1) adjacentes assemblées, et en référence à la figure 5, la ou les armatures de renfort (4a, 4b) sous la forme de grilles de fibres de verre sont positionnée de telle sorte qu'au moins deux brins (6) parallèles de la ou des grilles s'étendent dans l'axe de chaque moyen d'accouplement mâle (5a). La figure 5 illustre, en pointillés, deux brins de la grille de de fibres de verre s'étendant dans l'axe d'un moyen d'assemblage mâle. Pour améliorer la lisibilité de la figure 5, les autres brins ne sont pas représentés.

## Revendications

1. Dalle (1) autobloquante pour revêtement de sol, la dalle présentant une structure multicouche comprenant :
- une couche d'envers (2) comprenant sur ses quatre côtés des moyens d'assemblage mâle (5a) en saillies en complémentarité d'assemblage avec des moyens d'assemblage femelle (5b) définis entre deux moyens d'assemblage mâle (5a), pour l'assemblage avec une dalle (1) adjacente, les moyens d'assemblage (5a, 5b) présentant une forme générale de trapèze, et plus particulièrement de queues d'aronde dont les arrêtes sont arrondies ;
- une couche décor (3) liée à la couche d'envers (2), recouvrant totalement les moyens d'assemblage (5a, 5b) sur deux côtés adjacents (1a) de la couche d'envers (2), et découvrant totalement les moyens d'assemblage (5a, 5b) sur deux côtés adjacents opposés (1b)
***caractérisée* en ce que** la couche d'envers (2) présente une première armature de renfort (4a) positionnée au milieu de l'épaisseur de la couche d'envers (2) et obtenue à partir d'une grille de fibres de verre comprenant au moins deux brins (6) parallèles s'étendant dans l'axe de chacun des moyens d'assemblage mâle (5a).

2. Dalle (1) selon la revendication 1*,* ***caractérisée* en ce que** la couche décor (3) recouvre les moyens d'assemblage (5a, 5b) en débordant d'une distance (d) au-delà de la couche d'envers (2), et découvre les moyens d'assemblage (5a, 5b) en étant en retrait par rapport aux moyens d'assemblage (5a, 5b) d'une distance correspondant à la distance (d) de débordement de la couche décor (3).

3. Dalle (1) selon la revendication 1*,* ***caractérisée* en ce que** la couche décor (3) comprend une couche d'usure (3a) transparente liée à un film décor (3b).

4. Dalle (1) selon la revendication 3, ***caractérisée* en ce que** la couche décor (3) comprend une couche compacte (3c) liée à la couche d'usure (3a), le film décor (3b) étant positionné entre la couche d'usure (3a) et la couche compacte (3c).

5. Dalle (1) selon la revendication 4, ***caractérisée* en ce que** la couche d'envers (2) comprend une deuxième armature de renfort (4b) liée à la surface de la couche d'envers (2).

6. Dalle (1) selon la revendication 1, ***caractérisée* en ce que** la couche d'envers (2) présente une raideur linéique supérieure à 2 N/mm², ou supérieure à 4 N/mm², ou supérieure à 6 N/mm².

7. Dalle (1) selon la revendication 1, ***caractérisée* en ce que** la couche d'envers (2) présente un Module élastique compris entre 100 Mpa et 500 Mpa.

8. Procédé de fabrication d'une dalle (1) selon la revendication 1, ***caractérisé* en ce que**, à partir d'une dalle (1) présentant une structure multicouche comprenant au moins une couche d'envers (2) présentant, dans le milieu de son épaisseur, une armature de renfort obtenue à partir d'une grille de fibres de verre, et une couche décor liée à la couche d'envers (2) par thermocollage, le procédé consiste :
- à usiner sur deux côtés adjacents (1a) et à partir de la couche d'envers (2), des moyens d'assemblage mâle (5a) et femelle (5b) complémentaires présentant une forme générale de trapèze, et plus particulièrement de queues d'aronde dont les arrêtes sont arrondie, et uniquement dans l'épaisseur de la couche d'envers (2), avec au moins deux brins (6) parallèles de la grille de fibres de verre s'étendant dans l'axe de chacun des moyens d'assemblage mâle (5a) ;
- à usiner sur deux côtés adjacents opposés (1b) des moyens d'assemblage mâle (5a) et femelle (5b) complémentaires dans toute l'épaisseur de la structure multicouche, avec au moins deux brins (6) parallèles de la grille de fibres de verre s'étendant dans l'axe de chacun des moyens d'assemblage mâle (5a) ;
- à retirer par usinage la couche décor (3) présente sur les moyens d'assemblage mâle (5a) des deux côtés adjacents opposés (1b).

9. Procédé de fabrication d'une dalle (1) selon la revendication 1, ***caractérisé* en ce que**, à partir d'une couche d'envers (2) présentant, dans le milieu de son épaisseur, une armature de renfort obtenue à partir d'une grille de fibres de verre, et une couche décor (3), le procédé consiste :
- à usiner sur quatre côtés (1a) de la couche d'envers (2), des moyens d'assemblage mâle (5a) et femelle (5b) complémentaires présentant une forme générale de trapèze, et plus particulièrement de queues d'aronde dont les arrêtes sont arrondie et dans toute l'épaisseur de ladite couche d'envers (2), avec au moins deux brins (6) parallèles de la grille de fibres de verre s'étendant dans l'axe de chacun des moyens d'assemblage mâle (5a) ;
- à coller ou thermocoller la couche décor (3) sur les moyens d'assemblage mâle (5a) des deux côtés adjacents de manière à recouvrir totalement les moyens d'assemblage sur deux côtés adjacents de la couche d'envers (2) et à laisser totalement découverts les moyens d'assemblage sur deux côtés adjacents opposés.

## Patentansprüche

1. Selbstverriegelnde platte (1) für Bodenbeläge, wobei die platte eine mehrschichtige Struktur aufweist, die umfasst:
- eine rückenschicht (2), die an ihren vier Seiten verbindungsmittel männlich (5a) in Vorsprüngen zur komplementären Verbindung mit verbindungsmittel weiblich (5b) aufweist, die zwischen zwei verbindungsmittel männlich (5a) definiert sind, zur Verbindung mit einer benachbarten platte (1), wobei die verbindungsmittel (5a, 5b) eine allgemeine trapezförmige Form aufweisen, und insbesondere Schwalbenschwänze mit abgerundeten Kanten;
- eine dekorschicht (3), die mit der rückenschicht (2) verbunden ist, die verbindungsmittel (5a, 5b) an zwei angrenzenden Seiten (1a) der rückenschicht (2) vollständig bedeckt und die verbindungsmittel (5a, 5b) an zwei gegenüberliegenden angrenzenden Seiten (1b) vollständig freilegt,
**dadurch gekennzeichnet, dass** die rückenschicht (2) einen ersten verstärkungsrahmen (4a) aufweist, der in der Mitte der Dicke der rückenschicht (2) positioniert ist und aus einem glasfasergitter besteht, das mindestens zwei parallele Stränge (6) umfasst, die sich in der Achse jedes der verbindungsmittel männlich (5a) erstrecken.

2. Platte (1) nach Anspruch 1, **dadurch gekennzeichnet, dass** die dekorschicht (3) die verbindungsmittel (5a, 5b) über eine Distanz (d) über die rückenschicht (2) hinaus bedeckt und die verbindungsmittel (5a, 5b) freilegt, indem sie gegenüber den verbindungsmittel (5a, 5b) um eine Distanz zurückgesetzt ist, die der Überstandsdistanz (d) der dekorschicht (3) entspricht.

3. Platte (1) nach Anspruch 1, **dadurch gekennzeichnet, dass** die dekorschicht (3) eine transparente Verschleißschicht (3a) umfasst, die mit einem dekorfilm (3b) verbunden ist.

4. Platte (1) nach Anspruch 3, **dadurch gekennzeichnet, dass** die dekorschicht (3) eine kompakte Schicht (3c) umfasst, die mit der Verschleißschicht (3a) verbunden ist, wobei der dekorfilm (3b) zwischen der Verschleißschicht (3a) und der kompakten Schicht (3c) positioniert ist.

5. Platte (1) nach Anspruch 4, **dadurch gekennzeichnet, dass** die rückenschicht (2) einen zweiten verstärkungsrahmen (4b) umfasst, der mit der Oberfläche der rückenschicht (2) verbunden ist.

6. Platte (1) nach Anspruch 1, **dadurch gekennzeichnet, dass** die rückenschicht (2) eine lineare Steifigkeit von mehr als 2 N/mm², oder mehr als 4 N/mm², oder mehr als 6 N/mm² aufweist.

7. Platte (1) nach Anspruch 1, **dadurch gekennzeichnet, dass** die rückenschicht (2) ein Elastizitätsmodul zwischen 100 Mpa und 500 Mpa aufweist.

8. Verfahren zur Herstellung einer platte (1) nach Anspruch 1, **dadurch gekennzeichnet, dass** ausgehend von einer platte (1) mit einer mehrschichtigen Struktur, die mindestens eine rückenschicht (2) umfasst, die in der Mitte ihrer Dicke einen verstärkungsrahmen aus einem glasfasergitter aufweist, und einer dekorschicht, die durch Thermokleben mit der rückenschicht (2) verbunden ist, das Verfahren besteht aus:
- auf zwei angrenzenden Seiten (1a) und ausgehend von der rückenschicht (2) komplementäre verbindungsmittel männlich (5a) und weiblich (5b) mit einer allgemeinen trapezförmigen Form und insbesondere Schwalbenschwänzen mit abgerundeten Kanten zu bearbeiten, und zwar nur in der Dicke der rückenschicht (2), mit mindestens zwei parallelen Strängen (6) des glasfasergitters, die sich in der Achse jedes der verbindungsmittel männlich (5a) erstrecken;
- auf zwei gegenüberliegenden angrenzenden Seiten (1b) komplementäre verbindungsmittel männlich (5a) und weiblich (5b) in der gesamten Dicke der mehrschichtigen Struktur zu bearbeiten, mit mindestens zwei parallelen Strängen (6) des glasfasergitters, die sich in der Achse jedes der verbindungsmittel männlich (5a) erstrecken;
- die dekorschicht (3), die auf den verbindungsmitteln männlich (5a) der beiden gegenüberliegenden angrenzenden Seiten (1b) vorhanden ist, durch Bearbeitung zu entfernen.

9. Verfahren zur Herstellung einer platte (1) nach Anspruch 1, **dadurch gekennzeichnet, dass** ausgehend von einer rückenschicht (2), die in der Mitte ihrer Dicke einen verstärkungsrahmen aus einem glasfasergitter aufweist, und einer dekorschicht (3), das Verfahren besteht aus:
- auf vier Seiten (1a) der rückenschicht (2) komplementäre verbindungsmittel männlich (5a) und weiblich (5b) mit einer allgemeinen trapezförmigen Form und insbesondere Schwalbenschwänzen mit abgerundeten Kanten in der gesamten Dicke der rückenschicht (2) zu bearbeiten, mit mindestens zwei parallelen Strängen (6) des glasfasergitters, die sich in der Achse jedes der verbindungsmittel männlich (5a) erstrecken;
- die dekorschicht (3) auf die verbindungsmittel männlich (5a) der beiden angrenzenden Seiten zu kleben oder thermokleben, um die verbindungsmittel auf zwei angrenzenden Seiten der rückenschicht (2) vollständig zu bedecken und die verbindungsmittel auf zwei gegenüberliegenden angrenzenden Seiten vollständig freizulegen

## Claims

1. A self-locking tile (1) for floor covering, the tile having a multilayer structure comprising:
- a backing layer (2) comprising on its four sides male assembly means (5a) in protrusions complementary for assembly with female assembly means (5b) defined between two male assembly means (5a), for assembly with an adjacent tile (1), the assembly means (5a, 5b) having a general trapezoidal shape, and more particularly dovetails with rounded edges;
- a decorative layer (3) bonded to the backing layer (2), completely covering the assembly means (5a, 5b) on two adjacent sides (1a) of the backing layer (2), and completely uncovering the assembly means (5a, 5b) on two opposite adjacent sides (1b),
**characterized in that** the backing layer (2) has a first reinforcement frame (4a) positioned in the middle of the thickness of the backing layer (2) and obtained from a fiberglass grid comprising at least two parallel strands (6) extending in the axis of each of the male assembly means (5a).

2. The tile (1) according to claim 1, **characterized in that** the decorative layer (3) covers the assembly means (5a, 5b) by extending a distance (d) beyond the backing layer (2), and uncovers the assembly means (5a, 5b) by being set back from the assembly means (5a, 5b) by a distance corresponding to the distance (d) of the extension of the decorative layer (3).

3. The tile (1) according to claim 1, **characterized in that** the decorative layer (3) comprises a transparent wear layer (3a) bonded to a decorative film (3b).

4. The tile (1) according to claim 3, **characterized in that** the decorative layer (3) comprises a compact layer (3c) bonded to the wear layer (3a), the decorative film (3b) being positioned between the wear layer (3a) and the compact layer (3c).

5. The tile (1) according to claim 4, **characterized in that** the backing layer (2) comprises a second reinforcement frame (4b) bonded to the surface of the backing layer (2).

6. The tile (1) according to claim 1, **characterized in that** the backing layer (2) has a linear stiffness greater than 2 N/mm², or greater than 4 N/mm², or greater than 6 N/mm².

7. The tile (1) according to claim 1, **characterized in that** the backing layer (2) has an elastic modulus between 100 MPa and 500 MPa.

8. A method of manufacturing a tile (1) according to claim 1, **characterized in that**, starting from a tile (1) having a multilayer structure comprising at least a backing layer (2) having, in the middle of its thickness, a reinforcement frame obtained from a fiberglass grid, and a decorative layer bonded to the backing layer (2) by heat-sealing, the method consists of:
- to machine on two adjacent sides (1a) and from the backing layer (2), complementary male assembly means (5a) and female assembly means (5b) having a general trapezoidal shape, and more particularly dovetails with rounded edges, and only in the thickness of the backing layer (2), with at least two parallel strands (6) of the fiberglass grid extending in the axis of each of the male assembly means (5a);
- to machine on two opposite adjacent sides (1b) complementary male assembly means (5a) and female assembly means (5b) in the entire thickness of the multilayer structure, with at least two parallel strands (6) of the fiberglass grid extending in the axis of each of the male assembly means (5a);
- to remove by machining the decorative layer (3) present on the male assembly means (5a) of the two opposite adjacent sides (1b).

9. A method of manufacturing a tile (1) according to claim 1, **characterized in that**, starting from a backing layer (2) having, in the middle of its thickness, a reinforcement frame obtained from a fiberglass grid, and a decorative layer (3), the method consists of:
- machining on four sides (1a) of the backing layer (2), complementary male assembly means (5a) and female assembly means (5b) having a general trapezoidal shape, and more particularly dovetails with rounded edges, and in the entire thickness of said backing layer (2), with at least two parallel strands (6) of the fiberglass grid extending in the axis of each of the male assembly means (5a);
- gluing or heat-sealing the decorative layer (3) on the male assembly means (5a) of the two adjacent sides so as to completely cover the assembly means on two adjacent sides of the backing layer (2) and to leave completely uncovered the assembly means on two opposite adjacent sides.
